# EUROPÄISCHE PATENTANMELDUNG

(11) **EP 0 562 586 A2**
(43) Veröffentlichungstag der Anmeldung: **29.09.1993**
(21) Anmeldenummer: 93104898.7
(22) Anmeldetag: 24.03.1993
(51) Int. Cl.: E01C 19/48

(54) **Strassenbaufahrzeug**

(30) Priorität: 24.03.1992 DE 9203902 U
(71) Anmelder: Joseph Vögele AG, D-68146 Mannheim (DE)
(72) Erfinder: Nacken, Hubert, D-7705 Steisslingen (DE)
(74) Vertreter: Grünecker, Kinkeldey, Stockmair & Schwanhäusser Anwaltssozietät

(57) **Zusammenfassung**

Bei einem Straßebaufahrzeug (P), insbesondere einem Straßenfertiger, zum Herstellen einer Decke eines Banketts oder dgl., das einen Antriebsteil (1) und ein in Fahrtrichtung (x) davorliegendes Behälterteil (2) aufweist, an dem eine Abstützeinrichtung (5) für ein vor dem Straßenbaufahrzeug (P) rollendes Transportfahrzeug (R, R1) angeordnet ist, ist die Abstützeinrichtung (5) zumindest in Fahrtrichtung (x) relativ zum Behälterteil (2) verstellbar.

## Beschreibung

Die Erfindung betrifft ein Straßenbaufahrzeug der im Oberbegriff des Patentanspruchs 1 angegebenen Art.

Straßenbaufahrzeuge in Form von Decken-, Seiten- oder dgl.-Fertigern dienen zur Herstellung beispielsweise einer Schwarzdecke, eines Banketts oder dgl., wobei sie auf einer entsprechend vorbereiteten Fläche fahren und ein einzubauendes Material aufbringen. In der Regel sind an Fertigern weitere Arbeitseinrichtungen wie Einbaubohlen, Verdichter, Glätter oder dgl., vorgesehen. Das Straßenbaufahrzeug muß auch dann seine Tätigkeit fortsetzen, wenn von einem Transportfahrzeug frisches Material in den Behälterteil und dort in einen Materialbehälter gefüllt wird. Der Materialbehälter ist im Straßenbaufahrzeug in Fahrtrichtung vorne angeordnet. Das Transportfahrzeug setzt sich zum Einfüllen des Materials vor das Straßenbaufahrzeug und fährt ein Stück mit diesem mit, wobei das Material in den Materialbehälter gekippt wird. Die Materialtransportfahrzeuge können insbesondere hinter der Hinterachse unterschiedlich ausgebildet sein, d.h., daß verschiedene Typen unterschiedlich lange Überstände ihrer Chassis über die Hinterachsen aufweisen. Es gibt ferner Transportfahrzeuge mit unterschiedlich großen Hinterrädern, verschiedenen Spurweiten und verschiedenartigen Heckeinbauten, die einen Angriff an den Hinterrädern oder am Heckeinbau in verschiedenen Höhen notwendig machen. Da das Straßenbaufahrzeug sich in Arbeitsfahrt sehr langsam in Fahrtrichtung bewegt und das Transportfahrzeug in der Regel nicht mit der gleichen niedrigen Geschwindigkeit wie das Straßenbaufahrzeug fahren kann, ist es üblich, beim Befüllen das Transportfahrzeug durch das Straßenbaufahrzeug zu schieben. Sonst kann es vorkommen, daß das Transportfahrzeug zu früh Material abkippt, das vor das Straßenbaufahrzeug aber nicht in den Materialbehälter fällt. Des weiteren ist bei zu großem Überstand die Gefahr gegeben, daß Material hinter den Materialbehälter und sogar bis in den Führerstand des Antriebsteils des Straßenbaufahrzeugs gekippt wird. Dies kann durch eine bekannte Abstützeinrichtung am Frontende des Behälterteils nicht verhindert werden, da unterschiedliche Transportfahrzeuge unterschiedliche Überstände aufweisen. Bei für kleine und mittlere Überstände vorbauender Abstützeinrichtung am Behälterteil kann vor allem bei extremer Kipplage des Transportfahrzeugaufbaus Material vor dem Materialbehälter herabfallen.

Der Erfindung liegt die Aufgabe zugrunde, ein Straßenbaufahrzeug der eingangs genannten Art zu schaffen, bei dem den unterschiedlichen Heckkonzeptionen und besonders den verschiedenen Überständen der Transportfahrzeuge Rechnung getragen wird bzw. bei dem unabhängig vom Typ des Transportfahrzeugs eine ordnungsgemäße Befüllung des Materialbehälters möglich ist.

Die gestellte Aufgabe wird mit den im kennzeichnenden Teil des Patentanspruchs 1 angegebenen Merkmalen gelöst.

Bei dieser Ausbildung wird dem jeweiligen überstand eines Chassis bzw. einer Mulde eines Transportfahrzeugs über dessen Hinterachse hinaus so Rechnung getragen, daß das Transportfahrzeug beim Befüllen im richtigen Abstand vom Behälterteil vom Straßenbaufahrzeug geschoben wird und kein Material daneben fällt. Das Transportfahrzeug kann rückwärts von vorne an das Straßenbaufahrzeug heranfahren, wobei die Abstützeinrichtung beispielsweise ganz ausgefahren ist. Hierdurch wird das Transportfahrzeug in maximalem Abstand vom Materialbehälter gehalten. Dann wird im Transportfahrzeug der Fahrantrieb abgestellt. Vom Führerstand des Straßenbaufahrzeugs aus kann der Abstand zwischen dem Transportfahrzeug und dem Straßenbaufahrzeug mittels der verstellbaren Abstützeinrichtung reguliert werden, so daß ein optimales Abkippen des Materials aus der Mulde in den Materialbehälter stattfindet. Dies geschieht durch ein gewünschtes Verstellen, z.B. Einziehen, der Abstützeinrichtung. Die Einstellung der Abstützeinrichtung kann sogar während des Abkippens verändert werden. Die Verstellung erfolgt bevorzugt durch Verschieben der Abstützeinrichtung.

Um bei unterschiedlichen Transportfahrzeugtypen jeweils einen optimalen Angriff der Abstützeinrichtung zu erreichen, ist die Ausführungsform gemäß Anspruch 3 vorteilhaft.

Bevorzugt weist das Behälterteil einen Tragrahmen auf, der über einen Antrieb mit der Abstützeinrichtung verbunden ist. Als Antrieb bietet sich ein elektrischer, pneumatischer, motorischer oder sogar ein manueller Antrieb an. Bevorzugt wird ein hydraulischer Antrieb mit wenigstens einem Hydraulikzylinder, da dieser mit der bereits im Straßenbaufahrzeug vorhandenen Hydraulik gekoppelt und präzise gesteuert werden kann.

Wegen der hohen Lasten und der großen Arbeitsbedingungen sollte die Abstützeinrichtung über Führungssäulen mit dem Tragrahmen verbunden sein, wobei zweckmäßigerweise die Abstützeinrichtung an den Führungssäulen geführt wird. Wenn nur ein hydraulischer Antrieb vorgesehen ist, sollten sich die Führungssäulen links und rechts vom Antrieb befinden, wobei jeweils eine oder aber auch zwei oder mehrere Führungssäulen pro Seite vorgesehen sein können. Auf den Fübrungssäulen gleitet die Abstützeinrichtung. Alternativ ist es auch möglich, die Führungssäule mit der Abstützeinrichtung zu verbinden und in Führungen im Tragrahmen gleitend zu lagern. Die Führungssäulen können höhenverstellbar sein. Denkbar ist es aber auch, die Abstützeinrichtung relativ zu den Führungssäulen höhenverstellbar anzuordnen und dafür Höhenverstellantriebe vorzusehen.

An der Abstützeinrichtung befinden sich Rollen, die sich an die Hinterräder des Transportfahrzeugs anlegen. Hierdurch ist es möglich, den Antrieb des Transportfahrzeugs abzuschalten, so daß es vom Straßenbaufahrzeug geschoben wird. Beim Schieben wird gleichzeitig kontinuierlich oder, falls gewünscht, zeitlich unterbrochen das Material aus der Mulde in den Materialbehälter gekippt.

Zur Höhenanpassung können die Rollen auf- und abverstellbar sein. Ferner ist es vorteilhaft, die Rollen quer zur Fahrtrichtung verstellbar anzuordnen, vorzugsweise symmetrisch, um auch eine Anpassung an unterschiedliche Spurweiten der Hinterräder des Transportfahrzeuges vornehmen zu können.

Schließlich ist es zweckmäßig, eine Einstellsteuervorrichtung vorzusehen, mit der, gegebenenfalls vollautomatisch, die jeweils richtige Position des Transportfahrzeugs relativ zum Materialbehälter eingestellt wird, z.B. unter Verwendung von Anstandssignalen eines Abtastgliedes, das auf das sich nähernde Transportfahrzeug anspricht oder sogar die sich beim Kippen ändernde Relativposition der Mulde registriert.

Anhand der Zeichnung werden Ausführungsformen des Erfindungsgegenstandes erläutert. Es zeigen:
- Fig. 1: schematisch die Kooperation zwischen einem Straßenbaufahrzeug und einem Transportfahrzeug,
- Fig. 2: die gleiche Kooperation bei einem anderen Transportfahrzeug,
- Fig. 3: eine Perspektivansicht eines Ausschnitts des Straßenbaufahrzeugs von Fig. 1, und
- Fig. 4: den Ausschnitt von Fig. 3 in einer weiteren Gebrauchslage.

Ein Straßenbaufahrzeug P, z.B. ein Straßenfertiger, gemäß den Fig. 1 bis 4 dient zum Aufbringen eines Belags, zum Herstellen von Banketten oder dgl. Das Straßenbaufahrzeug P weist einen Antriebsteil 1 und einen Behälterteil 2 auf, die miteinander gekoppelt sind.

Im Behälterteil 2 ist ein Materialbehälter 3 vorgesehen, in den Material zum Verarbeiten durch das Straßenbaufahrzeug P eingefüllt werden kann. Das Material ist beispielsweise Humus für einen Bankett- oder Seitenfertiger, Bitumen oder Beton für einen Deckenfertiger, oder dgl.

Das Material wird aus einer Mulde 4 eines Transportfahrzeugs R oder R1 (Fig. 1 und 2) in den Materialbehälter 3 gefüllt. Während des Abkippens setzt das Straßenbaufahrzeug P normalerweise seine Tätigkeit fort, d.h., es bewegt sich in Fahrtrichtung x, wobei es das Transportfahrzeug R, R1 vor sich herschiebt. Hierzu ist frontseitig am Behälterteil 2 eine Abstützeinrichtung 5 vorgesehen, die an Hinterräder 6 des Transportfahrzeugs R, R1 ansetzbar ist, so daß das Transportfahrzeug R, R1 in einem vorbestimmten Abstand vom Straßenbaufahrzeug P gehalten wird.

Die Abstützeinrichtung 5 (Fig. 1 bis 4) ist unabhängig vom Behälterteil 2 zumindest in Fahrtrichtung x verschiebbar. Beispielsweise ist die Abstützeinrichtung 5 an Führungssäulen 7 geführt und mittels eines Antriebs 8 in Fahrtrichtung x verschiebbar. Beim gezeigten Ausführungsbeispiel sind vier Führungssäulen 7 (Fig. 4) angedeutet; es können jedoch auch zwei genügen. Die Führungssäulen 7 liegen in einem Tragrahmen 10 fest, der über eine nicht näher gezeigte Vorderachse auf Vorderrädern 11 des Behälterteils 2 oder am Chassis des Straßenbaufahrzeugs P abgestützt ist. Der Tragrahmen 10 trägt den Materialbehälter 3, wobei dessen Neigung gegebenenfalls über Zylinderkolbeneinheiten 12 veränderbar ist. Die Führungssäulen 7 können im Tragrahmen 10 angebracht sein und zum Teil aus ihm herausragen. Auf den Führungssäulen 7 kann dann die Abstützeinrichtung 5 gleiten, wobei Gleithilfen, Lager oder dgl. vorgesehen sind. Die Abstützeinrichtung 5 oder die Führungssäulen 7 können höhenverstellbar sein.

Der Antrieb 8 weist wenigstens einen Hydraulikzylinder 9 auf, der am Tragrahmen 10 festgelegt ist und mit einer Kolbenstange 13 an der Abstützeinrichtung 5 angreift. Mit der Kolbenstange 13 wird die Abstützeinrichtung 5 ein- und ausgefahren, und zwar z.B. in Abhängigkeit davon, welchen Überstand a (Fig. 1 und 2) ein Chassis 14 des Transportfahrzeugs R über die Hinterräder 6 hat. In Fig. 1 ist erkennbar, daß der Überstand a gering sein kann, während der Überstand a in Fig. 2 beim Transportfahrzeug R1 erheblich größer ist. Dementsprechend ist auch die Abstützeinrichtung 5 in Fig. 2 weiter in Fahrtrichtung x ausgefahren als in Fig. 1. Würde die Abstützeinrichtung 5 in ihrer Lage nicht an den Überstand a angepaßt sein, so bestünde die Gefahr, daß das Material zwischen den Behälterteil 2 und den Materialbehälter 3 kippt.

An der Abstützeinrichtung 5 können Rollen 15 und 16 vorgesehen sein, die in Gebrauchslage an den Hinterrädern 6 des Transportfahrzeuges R, R1 anliegen, so daß sich die Rollen 15, 16 beim Schieben des Transportfahrzeugs R, R1 in Fahrtrichtung x an den Hinterrädern 6 abwälzen. Die Rollen 16, 15 können höhenverstellbar und/oder quer zur Fahrtrichtung x verstellbar sein.

In Fig. 2 ist eine Einstellsteuervorrichtung 17 für die Abstützeinrichtung 5 gezeigt, die, gegebenenfalls vollautomatisch, die richtige Position zwischen dem Transportfahrzeug R, R1 und dem Materialbehälter 3 einstellt. Dazu können Abtastglieder 18 vorgesehen sein, z.B. Ultraschallsensoren, die den Abstand messen und Steuersignal für die Einstellsteuervorrichtung 17 abgeben.

## Patentansprüche

1. Straßenbaufahrzeug (P), insbesondere Straßenfertiger, zum Herstellen einer Decke, eines Banketts oder dgl., mit einem Antriebsteil (1) und einem in Fahrtrichtung (x) davorliegenden Behälterteil (2), an dem eine Abstützeinrichtung (5) für ein vor dem Straßenbaufahrzeug (P) rollendes Transportfahrzeug (R, R1) angeordnet ist, **dadurch gekennzeichnet,** daß die Abstützeinrichtung (5) zumindest in Fahrtrichtung (x) relativ zum Behälterteil (2) verstellbar ist.

2. Straßenbaufahrzeug nach Anspruch 1, **dadurch gekennzeichnet,** daß die Abstützeinrichtung (5) in etwa in Fahrtrichtung (x) verschiebbar ist.

3. Straßenbaufahrzeug nach Anspruch 1, **dadurch gekennzeichnet,** daß die Abstützeinrichtung (5) zusätzlich in Hochrichtung auf- und abverstellbar ist.

4. Straßenbaufahrzeug nach den Ansprüchen l bis 3, **dadurch gekennzeichnet,** daß das Behälterteil (2) einen Tragrahmen (10) für die Abstützeinrichtung (5) aufweist, die über einen Antrieb (8) mit dem Tragrahmen (10) oder dem Behälterteil (2) verbunden ist.

5. Straßenbaufahrzeug nach Anspruch 4, **dadurch gekennzeichnet,** daß der Antrieb (8) aus wenigstens einem Hydraulikzylinder (9) mit einer ausfahrbaren Kolbenstange (13) besteht.

6. Straßenbaufahrzeug nach wenigstens einem der Ansprüche 1 bis 5, **dadurch gekennzeichnet,** daß die Abstützeinrichtung (5) über im wesentlichen horizontale Führungssäulen (7) mit dem Tragrahmen (10) verbunden ist.

7. Straßenbaufahrzeug nach den Ansprüchen 5 und 6, **dadurch gekennzeichnet,** daß die Führungssäulen (7) beiderseits des Antriebs (8) angeordnet sind.

8. Straßenbaufahrzeug nach Anspruch 6, **dadurch gekennzeichnet,** daß die Führungssäulen (7) höhenverstellbar sind.

9. Straßenbaufahrzeug nach einem der Ansprüche 6 bis 8, **dadurch gekennzeichnet,** daß die Führungssäulen (7) im Tragrahmen (10) angeordnet und die Abstützeinrichtung (5) auf den Führungssäulen (7), vorzugsweise mit Gleithülsen, Lagern oder dgl., gleitend geführt ist.

10. Straßenbaufahrzeug nach wenigstens einem der Ansprüche 1 bis 8, **dadurch gekennzeichnet,** daß an der Abstützeinrichtung (5) Rollen (15, 16) zum Anlegen an Hinterräder (6) des jeweiligen Transportfahrzeuges (R, R1) vorgesehen sind.

11. Straßenbaufahrzeug nach wenigstens einem der Ansprüche 1 bis 9, **dadurch gekennzeichnet,** daß die Rollen (15, 16) höhenverstellbar an der Abstützeinrichtung (5) angeordnet sind.

12. Straßenbaufahrzeug nach wenigstens einem der Ansprüche 10 und 11, **dadurch gekennzeichnet,** daß die Rollen (15, 16) quer zur Fahrtrichtung (x), vorzugsweise symmetrisch, verstellbar angeordnet sind.

13. Straßenbaufahrzeug nach wenigstens einem der Ansprüche 1 bis 12, **dadurch gekennzeichnet,** daß eine, vorzugsweise vollautomatische, Einstellsteuervorrichtung (17) für die Abstützeinrichtung (5) vorgesehen ist, in die wenigstens eine Abtastglied (18) für die relative Position zwischen dem Transportfahrzeug (R, R1) und einem Materialbehälter (3) des Behälterteils (2) eingegliedert ist.
